# EUROPÄISCHE PATENTSCHRIFT

(11) **EP 2 705 568 B1**
(45) Veröffentlichungstag und Bekanntmachung des Hinweises auf die Patenterteilung: **04.07.2018**
(21) Anmeldenummer: 12718251.7
(22) Anmeldetag: 04.05.2012
(51) Int. Cl.: H01Q 1/12, H01Q 1/32

(54) **VERRASTUNG EINER DACHANTENNE EINES FAHRZEUGES MITTELS EINES DREHKREUZES**
LOCKING A ROOF ANTENNA OF A VEHICLE BY MEANS OF A STAR HANDLE
VERROUILLAGE D'UNE ANTENNE DE TOIT D'UN VÉHICULE AU MOYEN D'UN TOURNIQUET

(30) Priorität: 04.05.2011 DE 102011100473
(43) Veröffentlichungstag der Anmeldung: 12.03.2014
(73) Patentinhaber: Hirschmann Car Communication GmbH, 72654 Neckartenzlingen (DE)
(72) Erfinder: GERNETH, Christian, 72138 Kirchentellinsfurt (DE); SILVA, David, 72622 Nürtigen (DE)
(74) Vertreter: Greif, Thomas
(86) Internationale Anmeldenummer: PCT/EP2012/058244
(87) Internationale Veröffentlichungsnummer: WO 2012/150337

(56) Entgegenhaltungen:
- EP-A2- 1 641 068
- EP-A2- 2 276 111
- WO-A1-2006/108589
- DE-A1- 10 210 593
- DE-A1-102008 002 132
- DE-A1-102008 041 125

## Beschreibung

Die Erfindung betrifft eine Dachantenne zur Montage auf einem Dach eines Fahrzeuges gemäß den Merkmalen des Oberbegriffes des Patentanspruches 1.

Es sind schon viele verschiedene Varianten der Ausgestaltung einer Dachantenne und entsprechende Verfahren zur Montage einer solchen Dachantenne auf einem Dach eines Fahrzeuges bekannt geworden (zum Beispiel aus der DE 10 2005 041 473 A1, der DE 10 2005 044 610 A1 oder der DE 10 2005 044 611 A1).

Aus der gattungsbildenden DE 10 2012 202 677.0 , die nicht vorveröffentlicht ist, ist eine Dachantenne zur Montage auf einem Dach eines Fahrzeuges bekannt, wobei die Dachantenne eine Bodenplatte sowie eine mit der Bodenplatte verbindbare Antennenhaube aufweist und unter der Antennenhaube eine Leiterplatte mit Antennenelementen und zumindest einer Steckverbindung angeordnet ist. Zur Vereinfachung der Montage ist aus diesem Stand der Technik bekannt, dass, nachdem die Dachantenne vertikal nach unten gerichtet durch eine Öffnung in dem Dach des Fahrzeuges mit ihrem Befestigungsbereich durchgeführt worden ist, Rastmittel vorgesehen sind, die eine Vorfixierung der Dachantenne auf dem Dach ermöglichen. Nachdem die Dachantenne diese Vormontageposition eingenommen hat, werden weiterhin vorhandene Befestigungsmittel betätigt, um die Dachantenne dauerhaft, dichtend, verliersicher und unverrückbar an der gewünschten Stelle auf dem Dach des Fahrzeuges festzulegen.

### Beiblatt:

Aus der DE 10 2008 002 132 A1 ist eine Halterung für ein Kraftfahrzeug-Anbauteil zur Montage an einem mit einer Aufnahmeöffnung versehenen Karosserieteil des Kraftfahrzeugs bekannt, wobei vorgesehen ist, dass eines der Abstützelemente ein erstes Abstützelement bildet, das starr ausgebildet ist, um eine Verdrehachse verdrehbar gelagert und über seinen um die Verdrehachse verlaufenden Umfang herum mehrere zueinander separierte Abstützflächen aufweist, wobei die Außenkontur des ersten Abstützelementes (4) zwischen den Abstützflächen in Richtung auf die Verdrehachse zurücktritt.

Die DE 10 2008 041 125 A1 offenbart eine Halterung für ein Kraftfahrzeug-Anbauteil zur Montage an einem mit einer Aufnahmeöffnung versehenen Karosserieteil eines Kraftfahrzeugs mit zwei entgegengesetzten Seiten des Karosserieteils zuordenbaren Abstützelementen, die mittels einer Spanneinrichtung aufeinander zuspannbar sind, wobei eines der Abstützelement mehrere Abstützarme aufweist und die Abstützarme in Bezug auf eine Verdrehachse zueinander verdrehbar gelagert sind.

Der vorliegenden Erfindung liegt nun die Aufgabe zugrunde, diese gattungsbildende Dachantenne hinsichtlich ihres Montageverfahrens und hinsichtlich ihrer Ausgestaltung insbesondere im Hinblick auf eine noch weiter vereinfachte Montage zu verbessern.

Diese Aufgabe ist durch die Merkmale des Patentanspruches 1 gelöst.

Erfindungsgemäß ist vorgesehen, dass die Befestigungsmittel als ein zentraler Dom mit Schraubgewinde, der nach seiner Montage der Dachantenne in ihrer Vormontageposition in den Innenraum des Fahrzeuges hineinragt, und ein mit dem Dom zusammenwirkendes Drehkreuz ausgebildet ist. Dieses Drehkreuz, welches in einer besonders vorteilhaften Ausgestaltung genau vier in einem rechten Winkel zueinander angeordnete Arme aufweist, befindet sich zunächst in einer Vormontageposition. Dies bedeutet, dass das Drehkreuz derart in einer Lage in Bezug auf die Dachantenne als auch in Bezug auf die Dachöffnung angeordnet ist, in der es ermöglicht wird, die Dachantenne vertikal von oben in Richtung des Innenraumes mit seinen Befestigungsmitteln durchzuführen. Das bedeutet, dass die Dachantenne, genauer deren Bodenplatte bzw. eine an der Bodenplatte angeordnete Dichtung oder andere Elemente, auf der Oberseite des Daches zur Anlage kommen und es danach möglich wird, das Drehkreuz dahingehend zu betätigen, dass es von seiner Vormontageposition (Vorfixierung) in seine Endmontageposition gebracht werden kann, nachdem mittels der Rasthaken, die ebenfalls von der Bodenplatte vertikal nach unten durch die Dachöffnung hineinragen, vorfixiert worden ist. Das heißt, dass die Dachantenne von oben auf das Dach aufgesetzt und mit seinen Rastmitteln und Befestigungsmitteln durch die Dachöffnung geführt wird. Nachdem die Dachantenne auf der Oberseite des Daches zur Anlage gekommen ist, wobei mittels der Rastmittel eine Vorfixierung stattfand, können die Befestigungsmittel, das heißt das Drehkreuz, betätigt werden, um damit die Dachantenne in ihrer Endmontageposition dauerhaft, lagerichtig und unverrückbar auf dem Dach des Fahrzeuges festlegen zu können. Die Drehbewegung des Drehkreuzes auf dem mit dem Schraubgewinde versehenen zentralen Dom hat den Vorteil, dass eine schnelle, ggf. werkzeuglose Montage erfolgen kann. Außerdem kann die Kraft, mit der die Bodenplatte der Dachantenne auf dem Fahrzeugdach zur Anlage kommt, durch die Drehbewegung des Drehkreuzes sehr genau eingestellt werden. Dies hat insbesondere dann den Vorteil, wenn zwischen der Unterseite der Bodenplatte und der Oberfläche des Daches eine Dichtung angeordnet ist. Damit wird bewirkt, dass die Dichtung optimal ihre Dichtungswirkung ausüben kann, um zu vermeiden, dass die Dichtwirkung bei nicht ausreichender Quetschung der Dichtung nicht ausreichend ist oder bei zu großer Quetschung ebenfalls nicht optimal ist. Außerdem ist der Vorteil gegeben, dass Toleranzen, insbesondere unterschiedliche Dicken des Daches, ausgeglichen werden können. Damit kann die erfindungsgemäße Dachantenne auch sehr flexibel bei unterschiedlichen Fahrzeugen, die unterschiedliche Dachstärken aufweisen, montiert werden.

In Weiterbildung der Erfindung ist das Drehkreuz derart ausgebildet, dass es mit seinen Enden der Arme in einer Vormontageposition durch eine Dachöffnung des Daches vertikal hindurchgeführt werden kann und in seiner Endmontageposition mit seinen Enden die Unterseite des Daches hintergreift. Durch die Festlegung der Dachantenne auf dem Dach des Fahrzeuges mittels der Enden des Drehkreuzes kann eine sehr gute Hebelwirkung erzielt werden, woraus eine hohe Kraft resultiert, mittels der die Dachantenne auf dem Dach des Fahrzeuges festgelegt wird. Zur Montagevereinfachung können diese Enden an ihrer Seiten- und/oder Oberfläche, die in Richtung der Unterseite des Daches weist, abgeschrägt sein. Weiterhin ist es möglich, dass die in Richtung der Unterseite des Daches weisende Oberfläche des Drehkreuzes in seiner Endmontageposition Dorne, Stege oder dergleichen aufweist. Diese Mittel können dann, wenn auch das Drehkreuz und der zentrale Dom aus einem elektrisch leitfähigem Werkstoff bestehen, für die Masseanbindung der Dachantenne dienen, wenn auch das Fahrzeugdach aus einem metallischen Werkstoff besteht. Bestehen die genannten Elemente nicht aus einem metallischen Werkstoff, kann daran gedacht werden, die Masseanbindung über andere Elemente, zum Beispiel Steckverbinder, zu realisieren.

In der Erfindung ist vorgesehen, dass an der Bodenplatte zumindest ein Anschlag zur Begrenzung des Drehwinkels des Drehkreuzes angeordnet ist. Dieser zumindest eine Anschlag, vorzugsweise ein Endanschlag für die Vormontageposition und ein Endanschlag für die Endmontageposition, hat den Vorteil, dass zwecks Montage der Dachantenne ein Bewegungsbereich des Drehkreuzes vorgegeben ist. So wird in besonders vorteilhafter Weise das Drehkreuz nur zwischen diesen beiden Anschlägen, die jeweils eine Ausgangsposition und eine Endposition definieren, bewegt. Dadurch kann auch gleichzeitig das Anlagemoment der Dachantenne auf dem Dach des Fahrzeuges mit seinem vorgebbaren Wert eingestellt werden.

In Weiterbildung der Erfindung ist an der Bodenplatte zumindest eine Führungsrippe, vorzugsweise zwei gegenüberliegende Führungsrippen oder zwei in einem rechten Winkel zueinander ausgerichtete Führungsrippen, angeordnet. Diese von der Bodenplatte vertikal nach unten, das heißt in Richtung der Dachöffnung des Fahrzeuges weisende Führungsrippen haben den Vorteil, dass sie der Kontur der Dachöffnung entsprechen und eine Führung und Ausrichtung der Dachantenne sowohl bei der Vormontage als auch bei der Endmontage bewirken. Diese zumindest eine Führungsrippe ist in vorteilhafter Weise einstückig mit der Bodenplatte ausgeführt (zum Beispiel bestehen Führungsrippe und Bodenplatte aus einem Kunststoffspritzguss) oder werden zusätzlich an der Bodenplatte lösbar oder unlösbar angefügt.

In Weiterbildung der Erfindung überdeckt das Drehkreuz in seiner Vormontageposition die zumindest eine Steckverbindung und gibt sie in der Endmontageposition wieder frei. Hier ist von entscheidendem Vorteil, dass das Drehkreuz derart in eine Vormontageposition gebracht wird, dass es vorzugsweise mit jeweils einem Arm jeweils einen Steckverbinder überdeckt. In diesem Auslieferungszustand der Dachantenne sind die Steckverbinder, die meistens als Buchse ausgebildet sind, vor Beschädigungen oder Verschmutzungen geschützt. Erst wenn die Dachantenne vorfixiert auf dem Dach festgelegt wurde und zwecks Endmontage das Drehkreuz von seiner Vormontageposition in seine Endmontageposition gebracht worden ist, gibt dieses den zumindest einen Steckverbinder frei, so dass es erst möglich wird, den Steckverbinder der Dachantenne mit dem Gegensteckverbinder zum Beispiel am Ende eines Kabels zusammenzustecken, wenn die Dachantenne in ihrer Sollposition endgültig auf dem Dach des Fahrzeuges festgelegt worden ist.

Weitere Ausgestaltungen der Erfindung sind in den Unteransprüchen angegeben, aus denen sich die entsprechenden Vorteile ergeben. Außerdem sind diese Ausgestaltungen im Folgenden im Zusammenhang mit der Figurenbeschreibung erläutert.

Die Figuren 1 bis 4 zeigen, soweit im Einzelnen dargestellt, unterschiedliche Ansichten einer Dachantenne 1 zur Montage auf einem Dach 2 eines Fahrzeuges. In Figur 1, linke obere Darstellung, ist die Dachantenne 1 erkennbar, die endgültig auf dem Dach 2 montiert worden ist. Prinzipiell umfasst diese Dachantenne 1 eine Antennenhaube 3, wobei unter der Antennenhaube 3 beispielsweise eine Leiterplatte 4 mit nicht dargestellten Antennenelementen (zum Beispiel für Telefon, GPS, TV und dergleichen) untergebracht ist. Die Leiterplatte 4 kann vertikal nach unten weisende Steckverbindungen 5 (oder auch nur eine Steckverbindung) aufweisen, wobei sie jedoch nicht zwangsweise die zumindest eine Steckverbindung aufweisen muss. Die Kontaktierung der unter der Antennenhaube 3 angeordneten Antennenelemente kann auch über andere Möglichkeiten, wie zum Beispiel Kabel, mit nachgeschalteten elektronischen Geräten verbunden werden. Weiterhin ist in dieser Darstellung ein zentraler Dom 6 erkennbar. In der Figur 1, linke untere Darstellung, ist die Dachantenne 1 von oben, und in der Figur 1, rechte Darstellung, von unten gezeigt, wobei im Folgenden auf die Figuren 2 bis 4 zwecks Erläuterung des Aufbaus der erfindungsgemäßen Dachantenne 1 und ihrer Montage auf dem Dach 2 Bezug genommen wird.

In Figur 2 sind zusätzlich zu den schon in Figur 1 gezeigten und beschriebenen Elementen eine Bodenplatte 7 der Dachantenne 1 gezeigt, wobei die Bodenplatte 7 nach unten weisende Gegenlager 8 aufweist. Mit diesem Gegenlager 8 wird bei diesem Ausführungsbeispiel die Distanz zwischen der Unterseite der Bodenplatte und der Oberseite des Daches 2 definiert. Die Gegenlager 8 können beispielsweise radial umlaufend ausgebildet sein und können alternativ weggelassen werden. Weiterhin ist eine Innendichtung 9 vorhanden, die zwischen der Unterseite der Bodenplatte und der Oberseite des Daches 2 angeordnet ist. Auch diese Innendichtung 9 kann radial umlaufend sein, um eine Abdichtung zwischen dem Außenbereich um die Dachantenne 1 herum und dem Innenbereich des Fahrzeuges vorzunehmen. Alternativ oder ergänzend zu der Innendichtung 9 ist eine Außendichtung 10 vorgesehen, wobei die Außendichtung 10 eine Abdichtung zwischen der umlaufenden Unterkante der Antennenhaube 3 und der Oberseite des Daches 2 bewirkt.

Zur Vorfixierung der Dachantenne 1 auf dem Dach 2 sind Rasthaken 11 vorhanden. Zur endgültigen Montage der Dachantenne 1 auf dem Dach ist ein Drehkreuz 12 vorgesehen, welches sich auf dem Schraubgewinde des zentralen Domes 6 befindet. In dieser Ausgestaltung in der Figur 2 ist schon gezeigt, dass die Dachantenne 1 in ihrer endgültigen Position auf dem Dach 2 festgelegt worden ist. Dies erfolgte dadurch, dass die Dachantenne 1 von oben durch eine Dachöffnung 13 in dem Dach 2 mit ihrem Befestigungsbereich hindurchgeführt worden ist. Dies bewirkte, dass mittels der Rasthaken 11 eine Vormontageposition eingenommen wurde. Sind die Gegenlager 8 vorhanden, so ist deren axiale Höhe so gewählt, bzw. die Länge der nach unten weisenden Rasthaken ist ebenfalls so gewählt, dass die Rasthaken auf jeden Fall die Unterseite des Daches hintergreifen können, bevor die Unterseite der Gegenlager auf der Oberseite des Daches 2 zur Anlage kommen. Erst nachdem die Dachantenne 1 diese Vormontageposition, in der sie schon weitestgehend unverrückbar auf dem Dach 2 festgelegt wurde, erreicht hat, wird das Drehkreuz 12 betätigt und die Dachantenne 1 in ihrer endgültigen Lage sicher, dauerhaft sowie unverrückbar, ggf. jedoch wieder lösbar, auf dem Dach 2 des Fahrzeuges festgelegt. Weiterhin sind in Figur 2 schon zumindest ein Anschlag 14, vorzugsweise mehrere Anschläge, erkennbar, auf die im Weiteren noch eingegangen wird.

Die Figuren 3 und 4 zeigen einmal in zweidimensionaler Darstellung (Figur 3) und einmal in dreidimensionaler Darstellung (Figur 4) die Dachantenne 1 mit ihrem Befestigungsbereich von unten, das heißt aus Sicht des Innenraumes des Fahrzeuges mit Blickrichtung auf die Unterseite des Daches 2. In diesen Darstellungen ist links die Vormontageposition (bzw. eine sogenannte Anlieferungsposition, in der die Dachantenne von einem Zulieferer an den Automobilhersteller geliefert wird) und rechts die Endmontageposition dargestellt. In den Ansichten von unten sind sehr gut die Anschläge 14 erkennbar, mit der die Begrenzung des Drehwinkels 15 des Drehkreuzes 12 bewirkt wird. Das heißt bei Betrachtung der linken Darstellung in ihrer Anlieferungsposition kann das Drehkreuz 12 nicht gegen den Uhrzeigersinn verdreht werden. Dies ist nur möglich, indem das Drehkreuz 12 um den zentralen Dom herum im Uhrzeigersinn gedreht wird. Diese Drehbewegung kann so lange erfolgen, bis der jeweils eine Arm des Drehkreuzes 12 an seinen gegenüberliegenden Anschlag 14 zur Anlage kommt. Das heißt, dass bei dieser Ausgestaltung der Erfindung in besonders vorteilhafter Weise der Drehwinkel 15 des Drehkreuzes 12 bei dessen Bewegung von der Vormontageposition in die Endmontageposition maximal 45 Grad beträgt. Sind die Anschläge 14 nicht vorhanden oder ist zum Beispiel nur ein einziger Anschlag 14 vorhanden, kann der Drehwinkel 15 des Drehkreuzes 12 selbstverständlich größer sein. Er kann auch kleiner als 45 Grad sein und auch mehr als eine Umdrehung betragen. Wird mehr als eine Umdrehung des Drehkreuzes 12 um den zentralen Dom 6 herum bewirkt, können wie vorstehend schon beschrieben größere Toleranzen bzw. unterschiedliche Dachstärken ausgeglichen werden.

Weiterhin ist erkennbar, dass die Arme des Drehkreuzes 12 jeweils ein Ende 16 aufweisen, wobei das Drehkreuz 12 mit dem Ende 16 seiner Arme durch die Dachöffnung 13 hindurchgeführt werden kann und die Enden 16 der Arme des Drehkreuzes 12 nach dessen Verdrehung die Unterseite des Daches 2 hintergreifen. Mit der in den rechten Darstellungen der Figuren 3 und 4 gezeigten Position des Drehkreuzes 12 wird somit die Dachantenne 1 dauerhaft auf dem Dach 2 des Fahrzeuges festgelegt. Außerdem sind in den Figuren 3 und 4 die zumindest eine Führungsrippe, hier zumindest zwei sich gegenüberliegende Führungsrippen 17 gezeigt. Die Lage der Führungsrippen 17 an der Bodenplatte sowie die Länge der Führungsrippen 17 entspricht der Geometrie der Dachöffnung 13, so dass die Dachantenne in ihrer Sollposition ausgerichtet auf dem Dach 2 festgelegt werden kann. Dabei sind die Geometrie (Ausschnitt) der Dachöffnung 13 sowie die Geometrie der Führungsrippen (Anordnung, Länge und dergleichen) so gewählt, dass die Dachantenne 1 nur in einer einzigen Position, das heißt in ihrer Sollposition, durch die Dachöffnung 13 durchgeführt und vorfixiert sowie endfixiert werden kann.

Schließlich kann den Figuren 3 und 4 die vorteilhafte Ausgestaltung des Drehkreuzes 12 dahingehend entnommen werden, dass es in der Vormontageposition (Anlieferungsposition) den zumindest einen Steckverbindung 5 überdeckt (linke Darstellung der Figuren 3 und 4) und die Steckverbindung 5 bzw. die hier genau vier vorhandenen Steckverbinder 5, in der Endmontageposition (Montageposition) freigibt.

Das Drehkreuz 12 ist entweder derart gestaltet, dass es werkzeuglos von Hand betätigt wird. Um die Montage jedoch weiter zu vereinfachen, kann daran gedacht werden, dass das Drehkreuzmittel, insbesondere einen Sechskantvorsprung 18, zu seiner Betätigung mittels eines Werkzeuges aufweist. Außerdem sind in besonders vorteilhafter Weise Mittel zur Arretierung des Drehkreuzes 12 in der Vormontageposition (Anlieferungsposition) vorhanden. Damit wird sichergestellt, dass die Arme des Drehkreuzes 12 die jeweilige Steckverbindung 5 so lange überdecken, so lange die Dachantenne 1 noch nicht auf dem Dach des Fahrzeuges montiert wurde.

## Patentansprüche

1. Dachantenne (1) zur Montage auf einem Dach (2) eines Fahrzeuges, wobei die Dachantenne (1) eine Bodenplatte (7) sowie eine mit der Bodenplatte (7) verbindbare Antennenhaube (3) aufweist und unter der Antennenhaube (3) eine Leiterplatte (4) mit Antennenelementen und zumindest einer Steckverbindung (5) angeordnet ist, wobei die Bodenplatte (7) Rasthaken (11) für eine Vorfixierung auf dem Dach (2) und Befestigungsmittel für eine Endmontage aufweist, **dadurch gekennzeichnet, dass** die Befestigungsmittel als ein zentraler Dom (6) mit Schraubgewinde und ein mit dem Dom (6) zusammenwirkendes Drehkreuz (12) ausgebildet sind, wobei an der Bodenplatte (7) zumindest ein Anschlag (14) zur Begrenzung des Drehwinkels des Drehkreuzes (12) angeordnet ist und ein Arm des Drehkreuzes (12) in der Endmontageposition an dem Anschlag (14) zur Anlage kommt.

2. Dachantenne (1) nach Anspruch 1, **dadurch gekennzeichnet, dass** das Drehkreuz (12) derart ausgebildet ist, dass es mit seinen Enden (16) in einer Vormontageposition durch eine Dachöffnung (13) des Daches (2) vertikal hindurchgeführt werden kann und in seiner Endmontageposition mit seinen Enden (16) die Unterseite des Daches (2) hintergreift.

3. Dachantenne (1) nach einem der vorhergehenden Ansprüche, **dadurch gekennzeichnet, dass** an der Bodenplatte (7) zumindest eine Führungsrippe (17), vorzugsweise zwei gegenüberliegende Führungsrippen (17) angeordnet sind.

4. Dachantenne (1) nach einem der vorhergehenden Ansprüche, **dadurch gekennzeichnet, dass** das Drehkreuz (12) in seiner Vormontageposition die zumindest eine Steckverbindung (5) überdeckt und in seiner Endmontageposition freigibt.

5. Dachantenne (1) nach einem der vorhergehenden Ansprüche, **dadurch gekennzeichnet, dass** der Drehwinkel (15) des Drehkreuzes (12) bei dessen Bewegung von der Vormontageposition in die Endmontageposition maximal 45 Grad beträgt.

6. Dachantenne (1) nach einem der vorhergehenden Ansprüche, **dadurch gekennzeichnet, dass** der Drehwinkel (15) des Drehkreuzes (12) bei dessen Bewegung von der Vormontageposition in die Endmontageposition von zumindest einem auf der Oberfläche des Daches (2) anlegbaren, an der Bodenplatte (6) angeordneten Gegenlager (8) begrenzt ist.

7. Dachantenne (1) nach einem der vorhergehenden Ansprüche, **dadurch gekennzeichnet, dass** das Drehkreuz (12) Mittel, insbesondere einen Sechskantvorsprung (18) zu seiner Betätigung mittels eines Werkzeuges aufweist.

8. Dachantenne (1) nach einem der vorhergehenden Ansprüche, **dadurch gekennzeichnet, dass** das Drehkreuz (12) Mittel zu seiner Arretierung in der Vormontageposition aufweist.

9. Dachantenne (1) nach einem der vorhergehenden Ansprüche, **dadurch gekennzeichnet, dass** das Drehkreuz (12) genau vier in einem rechten Winkel zueinander angeordnete Arme aufweist.

## Claims

1. Roof antenna (1) for mounting on a roof (2) of a vehicle, the roof antenna (1) having a baseplate (7) and an antenna cover (3) that can be connected to the baseplate (7), and a circuit board (4) having antenna elements and at least one plug connection (5) being arranged under the antenna cover (3), the baseplate (7) having locking hooks (11) for prior fixing on the roof (2) and fixing means for final mounting, **characterized in that** the fixing means are formed as a central dome (6) with screw thread and a star handle (12) interacting with the dome (6), wherein at least one stop (14) for limiting the rotational angle of the rotary handle (12) is arranged on the baseplate (7), and one arm of the star handle (12) comes to bear on the stop (14) in the final mounting position.

2. Roof antenna (1) according to Claim 1, **characterized in that** the star handle (12) is formed in such a way that, with its ends (16) in a pre-mounting position, it can be led vertically through a roof opening (13) of the roof (2) and, in its final mounting position, engages with its ends (16) behind the underside of the roof (2).

3. Roof antenna (1) according to one of the preceding claims, **characterized in that** at least one guide rib (17), preferably two opposite guide ribs (17), is/are arranged on the baseplate (7).

4. Roof antenna (1) according to one of the preceding claims, **characterized in that** the star handle (12) covers the at least one plug connection (5) in its pre-mounting position and exposes the same in its final mounting position.

5. Roof antenna (1) according to one of the preceding claims, **characterized in that** the rotational angle (15) of the star handle (12) during its movement from the pre-mounting position into the final mounting position is at most 45 degrees.

6. Roof antenna (1) according to one of the preceding claims, **characterized in that** the rotational angle (15) of the star handle (12) during its movement from the pre-mounting position into the final mounting position is limited by at least one abutment (8) which is arranged on the baseplate (6) and can be placed on the surface of the roof (2) .

7. Roof antenna (1) according to one of the preceding claims, **characterized in that** the star handle (12) has means, in particular a hexagonal projection (18) for its actuation by means of a tool.

8. Roof antenna (1) according to one of the preceding claims, **characterized in that** the star handle (12) has means to lock it in the pre-mounting position.

9. Roof antenna (1) according to one of the preceding claims, **characterized in that** the star handle (12) has exactly four arms arranged at right angles to one another.

## Revendications

1. Antenne de toit (1) destinée à être montée sur un toit (2) d'un véhicule, l'antenne de toit (1) comportant une plaque d'embase (7), ainsi qu'un capot d'antenne (3) qui peut s'assembler avec la plaque d'embase (7) et sous le capot d'antenne (3) étant placée une carte de circuit imprimé (4) avec des éléments d'antenne et au moins une connexion enfichable (5), la plaque d'embase (7) comportant des crochets d'enclenchement (11) pour une fixation préalable sur un toit (2) et des moyens de fixation pour un montage final, **caractérisée en ce que** les moyens de fixation sont conçus sous la forme d'un dôme (6) central avec un filetage à visser et un écrou croisillon (12) coopérant avec le dôme (6), sur la plaque d'embase (7) étant placée au moins une butée (14) destinée à limiter l'angle de rotation de l'écrou croisillon (12) et dans la position de montage final, un bras de l'écrou croisillon (12) venant s'appuyer sur la butée (14).

2. Antenne de toit (1) selon la revendication 1, **caractérisée en ce que** l'écrou croisillon (12) est conçu de telle sorte que dans une position de montage préalable, il puisse être inséré à la verticale par ses extrémités (16) à travers un orifice de toit (13) du toit (2) et dans sa position de montage final, il s'accroche par ses extrémités (16) par l'arrière dans la face inférieure du toit (2).

3. Antenne de toit (1) selon l'une quelconque des revendications précédentes, **caractérisée en ce que** sur la plaque d'embase (7) est placée au moins une nervure de guidage (17), de préférence sont placées en vis-à-vis deux nervures de guidage (17).

4. Antenne de toit (1) selon l'une quelconque des revendications précédentes, **caractérisée en ce que** dans sa position de montage préalable, l'écrou croisillon (12) recouvre l'au moins une connexion enfichable (5) et la libère dans sa position de montage final.

5. Antenne de toit (1) selon l'une quelconque des revendications précédentes, **caractérisée en ce que** l'angle de rotation (15) de l'écrou croisillon (12) lors du déplacement de celui-ci de la position de montage préalable dans la position de montage final s'élève au maximum à 45 degrés.

6. Antenne de toit (1) selon l'une quelconque des revendications précédentes, **caractérisée en ce que** l'angle de rotation (15) de l'écrou croisillon (12) lors du déplacement de celui-ci de la position de montage préalable dans la position de montage final est limité par au moins un contre-appui (8) pouvant être posé sur la surface du toit (2), placé sur la plaque d'embase (6).

7. Antenne de toit (1) selon l'une quelconque des revendications précédentes, **caractérisée en ce que** l'écrou croisillon (12) comporte des moyens, notamment une saillie hexagonale (18) pour être actionné au moyen d'un outil.

8. Antenne de toit (1) selon l'une quelconque des revendications précédentes, **caractérisée en ce que** l'écrou croisillon (12) comporte des moyens pour son blocage dans la position de montage préalable.

9. Antenne de toit (1) selon l'une quelconque des revendications précédentes, **caractérisée en ce que** l'écrou croisillon (12) comporte exactement quatre bras, placés à angle droit les uns par rapport aux autres.
